# EUROPÄISCHE PATENTSCHRIFT

(11) **EP 2 788 696 B1**
(45) Veröffentlichungstag und Bekanntmachung des Hinweises auf die Patenterteilung: **03.02.2016**
(21) Anmeldenummer: 12799107.3
(22) Anmeldetag: 27.11.2012
(51) Int. Cl.: F25D 21/14

(54) **KÄLTEGERÄT MIT EINER VERDUNSTUNGSSCHALE**
REFRIGERATION APPLIANCE HAVING AN EVAPORATION TRAY
APPAREIL FRIGORIFIQUE À BAC D'ÉVAPORATION

(30) Priorität: 06.12.2011 DE 102011087810
(43) Veröffentlichungstag der Anmeldung: 15.10.2014
(73) Patentinhaber: BSH Hausgeräte GmbH, 81739 München (DE)
(72) Erfinder: DE LA ROSA, Oscar, 89075 Ulm (DE); BELLO, Eliezer Moura, 89537 Giengen (DE); MALISI, Michaela, 89518 Heidenheim (DE)
(86) Internationale Anmeldenummer: PCT/EP2012/073717
(87) Internationale Veröffentlichungsnummer: WO 2013/083435

(56) Entgegenhaltungen:
- DE-A1-102008 054 936
- DE-U1- 8 437 286
- DE-U1- 20 209 839
- JP-A- 9 033 159
- JP-A- 61 089 474

## Beschreibung

Die vorliegende Erfindung betrifft ein Kältegerät.

Bei Kältegeräten gelangt durch die gelegentlich geöffnete Kältegerätetür oder durch das Verdunsten von Feuchtigkeit aus dem Kühlgut Feuchtigkeit in die Lagerkammer zum Aufbewahren von Kühlgut. Das in der Luft gebundene Wasser fällt dann als Tauwasser an den kalten Lagerkammerwänden aus. Bei bekannten Kältegeräten, insbesondere Kühlund Gefriergeräten, wird verbreitet das beim Betrieb anfallende Tauwasser über Leitungen oder Kanäle durch Fließen unter Gravitationseinwirkung nach außen in eine, unterhalb von Austrittsdurchführungen der Lagerkammer angebrachte, sogenannte Verdunstungsschale geleitet. Die Verdunstungsschale ist üblicherweise in einem Bereich des Maschinenraums, vorzugsweise oberhalb des Verdichters, angeordnet. Darin aufgefangenes Tauwasser verdunstet aufgrund der Erwärmung der Verdunstungsschale, insbesondere durch die Übertragung von Wärme vom Verdichter zum Auffangbehälter, und wird so an die Umgebungsluft abgegeben. Dadurch kann eine bestimmte Menge an Kondenswasser abgeführt werden, ohne dass die Verdunstungsschale geleert werden muss oder überläuft. Die Verdunstungsrate der Verdunstungsschale wird durch die Umgebungsbedingungen beeinflusst. Dies sind z.B. die Umgebungslufttemperatur, Luftströmungen und Temperaturen bzw. Wärmen in der Nähe oder im thermischen Kontakt mit der Verdunstungsschale befindlicher Komponenten.

Ein Kältegerät gemäß dem Oberbegriff von Anspruch 1 ist aus DE 102008054936 bekannt.

Bei neuen Kältegeräten werden durch eine optimierte Isolation die Laufzeiten des Verdichters reduziert. Ferner stehen immer effizientere Verdichter mit geringeren Wärmeverlusten und dadurch einer geringeren Wärmeabgabe zur Verfügung. Zunehmend kommen daher leistungsschwächere Verdichter zum Einsatz, die die Verdunstungsschale geringer aufheizen. Ein erhöhtes Aufkommen von Kondenswasser tritt ferner in tropischen Gebieten auf Grund der hohen Luftfeuchtigkeit auf.

Bei modernen Kältegeraten mit hochwertiger Isolation kann es daher geschehen, dass die Abwärme des Verdichters nicht mehr genügt, um das Tauwasser mit der Rate zu verdunsten, mit der es entsteht, so dass schließlich die Verdunstungsschale überläuft. Wenn das überlaufende Tauwasser an Spannung führende Bauelemente unterhalb des Auffangbehälters gelangt, können Schäden an der Elektrik des Kältegerätes die Folge sein. Aus dem Gerät austretendes Tauwasser ist insbesondere auch dann besonders unerwünscht wenn das Kältegerät zur Montage in Möbeln vorgesehen ist.

Eine verbreitete Lösung die manchmal geringe Verdunstungsleistung zu kompensieren besteht darin, ein Rohr in der Verdunstungsschale anzuordnen. Dieses Rohr führt beispielsweise vom Verflüssiger erwärmtes Gas an die Verdunstungsschale. Durch die zusätzliche Erwärmung ergibt sich ein weiterer Verdunstungseffekt von Kondenswasser aus der Verdunstungsschale.

Man versucht auch mit elektrischen Zusatzheizungen an der Verdunstungsschale eine erhöhte Verdunstungsleistung des Wassers in der Verdunstungsschale zu erreichen.

Diese bekannten Ansätze haben den Nachteil, dass sie einen zusätzlichen technischen Aufwand bedingen oder einen zusätzlichen Energieverbrauch verursachen.

Vor diesem Hintergrund ist es eine Aufgabe der vorliegenden Erfindung, ein verbessertes Kältegerät zu schaffen bei dem insbesondere das Überlaufen der Verdunstungsschale durch einen verbesserten Wärmeaustausch zwischen der Verdunstungsschale und dem Verdichter vermieden werden kann.

Die Aufgabe wird durch ein Kältegerät mit den Merkmalen des unabhängigen Anspruchs gelöst. Weitere vorteilhafte Ausgestaltungen sind in den abhängigen Ansprüchen angegeben.

Demgemäß weist ein erfindungsgemäßes Kältegerät einen Verdichter und eine Verdunstungsschale zum Aufnehmen von Kondenswasser auf. An, bzw. nahe dem Verdichter ist die Verdunstungsschale so angeordnet, dass sie den Verdichter wenigstens abschnittsweise einfasst. Hierzu kann die Verdunstungsschale eine zumindest abschnittsweise gekrümmte Oberfläche, bzw. eine Außenoberfläche oder Kontaktfläche, umfassen, welche auf einer zumindest teilweise gekrümmten Oberfläche des Verdichters flächig anlegbar ist bzw. flächig anliegt.

Erfindungsgemäß ist die Verdunstungsschale an dem Verdichter verrastbar. Die Verdunstungsschale kann dann nach einem Entleeren wieder am Verdichter angeordnet und daran befestigt werden. Ferner wird ein Entnehmen der Verdunstungsschale für deren Reinigung erleichtert. Gleichzeitig bietet das lösbare Befestigen der Verdunstungsschale am Verdichter eine Sicherheit gegen ein Verkippen und Auslaufen der Verdunstungsschale verglichen mit einer einfach lose aufgesetzten Verdunstungsschale.

Erfindungsgemäß ist die Verdunstungsschale an dem Verdichter durch schwenken um den Verdichter verrastbar. Dadurch ist es möglich, die Verdunstungsschale mit einer Krümmung entlang einer gekrümmten Oberfläche des Verdichters entlang zu führen. Dadurch kann eine Verrastung durch ein Bewegen der Verdunstungsschale relativ zu dem Verdichter auch bei gekrümmten zueinander gewandten Oberflächen von Verdichter und Verdunstungsschale erzielt werden.

Dadurch kann der Wärmeübergang zwischen dem Verdichter und der Verdunstungsschale verbessert werden, was zu einer stärkeren Erwärmung des Kondenswassers in der Verdunstungsschale und damit zu einer verbesserten Verdunstungsleistung von Kondenswasser in der Verdunstungsschale führt. Es kann daher die Abwärme des Verdichters besser ausgenutzt werden. Auch bei einem sich weniger stark erwärmenden Verdichter kann damit eine ausreichende Verdunstungsleistung erzielt werden. Durch das Einfassen des Verdichters durch die Verdunstungsschalle kann die Verdunstungsschalle auch bei geringen Bauräumen angeordnet werden.

Durch die gekrümmte Kontaktfläche der Verdunstungsschale kann zudem erreicht werden, dass die Verdunstungsschale in den beispielsweise oberhalb des Verdichters verfügbaren Bauraum hineingeschwenkt werden kann. Nach dem Hineinschwenken wir der Verdichter zumindest abschnittsweise durch die gekrümmte, flächige Kontaktfläche der Verdunstungsschale eingefasst.

Dadurch, dass die Kontaktfläche der Verdunstungsschale mit dem Verdichter vergrößert ist, wird die Wärmeübertragung vom Verdichter auf das Wasser in der Verdunstungsschale gesteigert. Das Wasser in der Verdunstungsschale erwärmt sich somit mehr als das Wasser in konventionellen Kältegeräten. Durch den verbesserten Kontakt zwischen der Verdunstungsschale und dem Verdichter kann die Verdunstungsleistung entsprechend gesteigert werden. Die Verdunstungsschale kann dadurch klein gestaltet werden, wodurch Platz gespart wird und die Verdunstungsschale im Gewicht reduziert werden kann. Ferner können die an manchen Kältegeräten vorgesehenen Kupferrohre, die der Steigerung der Verdunstungsleistung dienen, eingespart werden.

Ein Kältemittelkreislauf des Kältegerätes umfasst beispielsweise den Verdichter zum Verdichten von Kältemitteldampf, einen dem Verdichter nachgeschalteten Verflüssiger zum Kondensieren des Kältemitteldampfes und einen dem Verflüssiger nachgeschalteten und dem Verdichter vorgeschalteten Verdampfer zum Verdampfen des verflüssigten Kältemittels. Verdichter und Verdampfer sind dann bevorzugt jeweils mit einem Wärmetauscher zur Wärmeübertragung zwischen zugeführter Luft und dem Fluid versehen.

Unter Kältegerät wird insbesondere ein Haushaltskältegerät verstanden, also ein Kältegerät, das zur Haushaltsführung in Haushalten oder im Gastronomiebereich eingesetzt wird, und insbesondere dazu dient, Lebensmittel und/oder Getränke bei bestimmten Temperaturen zu lagern, wie beispielsweise ein Kühlschrank, ein Gefrierschrank, eine Kühlgerätekombination, eine Gefriertruhe oder ein Weinkühlschrank.

Gemäß einer Ausführungsform ist das Einfassen in der Weise realisiert, dass der Verdichter einen gewölbten konvexen Abschnitt aufweist, der innerhalb eines gewölbten konkaven Abschnitts der Verdunstungsschale verläuft. Durch diese gewölbten ineinander verlaufenden Abschnitte von Verdichter und Verdunstungsschale wird ein optimal geringer mittlerer Abstand von der Verdunstungsschale zum Verdichter erreicht. Da die Wärmeübertragung sich mit sinkendem mittlerem Abstand von Verdunstungsschale und Verdichter erhöht, wird damit der Wärmeübergang optimiert. Ferner vermeiden die gewölbten Abschnitte Kanten, die die Luftdurchströmung zwischen Verdichter und Verdunstungsschale beeinträchtigen können. Der konvexe Abschnitt und der konkave Abschnitt weisen beispielsweise wenigstens abschnittsweise einen gleichen Krümmungsradius auf. Damit können sie in unmittelbarer Nähe zueinander angeordnet werden. Der konvexe Abschnitt und der konkave Abschnitt können wenigstens bereichsweise sphärisch gestaltet sein. Die Verdunstungsschale sitzt dann haubenartig, insbesondere von oben, auf dem Verdichter auf. Dadurch wird eine optimale Nähe von Verdunstungsschale und Verdichter erzielt und der Wärmeübergang optimiert. Ferner wird die Verdunstungsschale dadurch am Verdichter zentriert und ein Abrutschen vom Verdichter verhindert.

Zum Verrasten weist der Verdichter beispielsweise einen Steg auf, der beim Verrasten in eine Vertiefung in der Verdunstungsschale eintaucht. Der Steg kann wenigstens bereichsweise federelastisch ausgebildet sein, so dass er in die Vertiefung einfedern kann. Hierzu ist der Steg beispielsweise als Drahtbügel oder Omega-Bügel ausgeführt. Ferner kann an der Vertiefung ein federvorgespanntes Rastelement vorgesehen sein, dass mit dem Steg verrastet. Die Vertiefung läuft beispielsweise in eine Schräge aus, so dass der Steg einfacher in die Vertiefung eingleiten kann. Das Rastelement ist dabei im Wesentlichen als Widerhaken ausgebildet.

Gemäß einer Ausführungsform ist der Auffangbehälter wenigstens teilweise transparent ausgebildet. Der transparente Auffangbehälter ermöglicht eine einfache Ablesbarkeit des Flüssigkeitstandes im Auffangbehälter durch den Benutzer. Der Auffangbehälter kann beispielsweise kostengünstig aus Kunststoff als Spritzgussteil hergestellt werden.

Gemäß einer Ausführungsform umfasst die Verdunstungsschale eine asymmetrische Kontaktfläche zum Verdichter. Die Kontaktfläche kann beispielsweise durch eine zumindest teilweise gekrümmte Oberfläche, insbesondere Außenoberfläche, gebildet sein. Die asymmetrische Kontaktfläche kann beispielsweise unterschiedlich gekrümmte Kontaktabschnitte mit unterschiedlichen Krümmungsradien aufweisen. Beispielsweise kann die asymmetrische Kontaktfläche einen vorderen gekrümmten Kontaktabschnitt und einen hinteren gekrümmten Kontaktabschnitt aufweisen. Der vordere gekrümmte Kontaktabschnitt kann flacher gekrümmt sein als der hintere gekrümmte Kontaktabschnitt, also einen geringeren Krümmungsradius aufweisen. Der hintere gekrümmte Kontaktabschnitt kann beispielsweise tiefergezogen sein als der vordere gekrümmte Kontaktabschnitt. Dadurch kann die Verdunstungsschale zuerst mit dem vorderen gekrümmten Kontaktabschnitt auf den Verdichter aufgesetzt und entlang der Krümmung geschwenkt werden, bis der hintere gekrümmte Kontaktabschnitt zumindest teilweise flächig an dem Verdichter anliegt. Auf diese Weise kann die Verdunstungsschale auch bei einem geringen Freiraum auf dem Verdichter angeordnet werden und diesen zumindest teilweise, insbesondere über den tiefgezogenen hinteren gekrümmten Kontaktabschnitt, einfassen.

Gemäß einer Ausführungsform umfasst die Verdunstungsschale eine gekrümmte, insbesondere konkave, Kontaktfläche umfasst, welche einen gekrümmten, insbesondere konvexen, Abschnitt des Verdichters zumindest teilweise einfasst.

Weitere mögliche Implementierungen der Erfindung umfassen auch nicht explizit genannte Kombinationen von zuvor oder im Folgenden bezüglich der Ausführungsbeispiele beschriebenen Merkmale. Dabei wird der Fachmann auch Einzelaspekte als Verbesserungen oder Ergänzungen zu der jeweiligen Grundform des Kältegerätes hinzufügen.

Weitere vorteilhafte Ausgestaltungen und Aspekte der Erfindung sind Gegenstand der Unteransprüche sowie des im Folgenden beschriebenen Ausführungsbeispiels der Erfindung. Im Weiteren wird die Erfindung anhand einer bevorzugten Ausführungsform unter Bezugnahme auf die beigelegten Figuren näher erläutert.

Es zeigt dabei:
- Figur 1:: eine schematische Darstellung eines Ausschnitts eines Kältegerätes mit Fokus auf einem Verdichter und einer teilweise auf den Verdichter aufgeschobenen Verdunstungsschale gemäß einem Ausführungsbeispiel; und
- Figur 2:: eine schematische Darstellung des Ausschnitts des Kältegerätes gemäß dem Ausführungsbeispiel von Figur 1 mit einer vollständig auf den Verdichter aufgeschobenen Verdunstungsschale.

Figur 1 zeigt eine schematische Darstellung eines Ausschnitts eines Kältegerätes 1 mit Fokus auf einen Verdichter 3 und eine teilweise auf den Verdichter 3 aufgeschobenen Verdunstungsschale 5 gemäß einem Ausführungsbeispiel. Der Verdunstungsschale 5 zum Aufnehmen von Kondenswasser ist hier schräg rechts oberhalb des Verdichters 3 angeordnet in einer Montagestellung dargestellt. Die Verdunstungsschale 5 umschließt den Verdichter 3 abschnittsweise. Dies ist hier realisiert, indem der Verdichter 3 einen gewölbten konvexen Abschnitt 7 aufweist, der innerhalb eines gewölbten konkaven Abschnitts 9 der Verdunstungsschale 5 verläuft. Der konvexe Abschnitt 7 und der konkave Abschnitt 9 weisen dabei abschnittsweise einen gleichen Krümmungsradius auf.

Der konvexe Abschnitt 7 und der konkave Abschnitt 9 sind ferner sphärisch gestaltet. Dadurch kommen sie flächig aneinander zum Anliegen, wenn sie abstandslos aneinander gefügt werden. Hierdurch kann ein besonders guter Wärmeübergang zwischen der Verdunstungsschale 5 und dem Verdichter 3 realisiert werden. Im Bild ist ferner ein Steg 11 am Verdichter 3 zu erkennen, der bei der an den Verdichter gefügten Verdunstungsschale 5 in eine entsprechende Vertiefung 13 in der Verdunstungsschale 5 eingreift. Um die Verdunstungsschale 5 von der in Figur 1 dargestellten Montagestellung in die in Figur 2 dargestellte Betriebsstellung zu bewegen, wird die Verdunstungsschale 5 entsprechend der Pfeilrichtung R entlang dem Verdichter 3 geschwenkt.

Figur 2 zeigt eine schematische Darstellung des Ausschnitts des Kältegerätes 1 gemäß dem Ausführungsbeispiel von Figur 1 mit einer vollständig auf den Verdichter 3 aufgeschobenen Verdunstungsschale 5. In dieser Betriebsstellung verläuft nun der Steg 11 in der Vertiefung 13 und unterstützt eine Festlegung der Verdunstungsschale 5 am Verdichter 3. An der Verdunstungsschale 5 ist bei diesem Ausführungsbeispiel ferner ein Rastelement 15 vorgesehen, das am Steg 11 verrastet und ein Verrutschen der Verdunstungsschale 5 verhindert. Durch einen Doppelpfeil S ist der zusätzliche Kontaktbereich symbolisiert, an dem die Verdunstungsschale 5 durch ihre gekrümmte Kontur an dem ebenfalls gekrümmten Verdichter 3 zum Anliegen kommt. Im zusätzlichen Kontaktbereich S kommt die Verdunstungsschale 5 am Verdichter 3 zum Anliegen, weil sie nicht einfach von der rechten Bildseite geradlinig über den Verdichter 3 geschoben wird, sondern auf den Verdichter 3 zum Anliegen geschwenkt wird. Der zusätzliche Kontaktbereich S mit seiner besonders nahen Anordnung von der Verdunstungsschale 5 am Verdichter 3 bietet einen zusätzlichen Wärmeübergang vom Verdichter 3 zur Verdunstungsschale 5. Der summarische Wärmeübergang zwischen beiden wird dadurch erhöht und die Verdunstungsleistung von Kondenswasser aus der Verdunstungsschale 5 erhöht.

Wie in den Figuren 1 und 2 dargestellt umfasst die Verdunstungsschale 5 eine asymmetrische Kontaktfläche zum Verdichter. Die Kontaktfläche kann beispielsweise durch eine zumindest teilweise gekrümmte Oberfläche, insbesondere Außenoberfläche, gebildet sein, welche den konkaven Abschnitt 9 formt.

Die asymmetrische Kontaktfläche kann beispielsweise unterschiedlich gekrümmte, insbesondere konkave, Kontaktabschnitte aufweisen. Beispielsweise kann die asymmetrische Kontaktfläche einen vorderen gekrümmten, insbesondere konkaven, Kontaktabschnitt und einen hinteren gekrümmten, insbesondere konkaven, Kontaktabschnitt aufweisen. Der vordere gekrümmte Kontaktabschnitt kann flacher gekrümmt sein als der hintere gekrümmte Kontaktabschnitt, also einen geringeren Krümmungsradius aufweisen. Der hintere gekrümmte Kontaktabschnitt kann ferner tiefergezogen sein als der vordere gekrümmte Kontaktabschnitt. Dadurch kann die Verdunstungsschale 5 zuerst mit dem vorderen gekrümmten Kontaktabschnitt auf den Verdichter 3 aufgesetzt und dann entlang der Krümmung in einen Bauraum beispielsweise oberhalb des Verdichters hineingeschwenkt werden, bis der hintere gekrümmte Kontaktabschnitt zumindest teilweise flächig an dem Verdichter anliegt. Auf diese Weise kann die Verdunstungsschale auch bei einem geringen Freiraum auf dem Verdichter 3 angeordnet werden und diesen zumindest teilweise, insbesondere über den tiefgezogenen hinteren gekrümmten Kontaktabschnitt, einfassen.

### Verwendete Bezugszeichen:

- 1: Kältegerät
- 3: Verdichter
- 5: Verdunstungsschale
- 7: konvexer Abschnitt
- 9: konkaver Abschnitt
- 11: Steg
- 13: Vertiefung
- 15: Rastelement
- 17: Schräge
- R: Fügebewegungsrichtung
- S: zusätzlicher Kontaktbereich

## Patentansprüche

1. Kältegerät (1) mit einem Verdichter (3) und einer Verdunstungsschale (5) zum Aufnehmen von Kondenswasser, wobei die Verdunstungsschale (5) an dem Verdichter (3) verrastbar ist, **dadurch gekennzeichnet, dass** die Verdunstungsschale (5) den Verdichter (3) wenigstens abschnittsweise einfasst, wobei die Verdunstungsschale (5) an dem Verdichter (3) durch Schwenken um den Verdichter (3) verrastbar ist.

2. Kältegerät (1) nach Anspruch 1, **dadurch gekennzeichnet, dass** das Einfassen in der Weise realisiert ist, dass der Verdichter (3) einen gewölbten konvexen Abschnitt (7) aufweist, der innerhalb eines gewölbten konkaven Abschnitts (9) der Verdunstungsschale (5) verläuft.

3. Kältegerät (1) nach Anspruch 2, **dadurch gekennzeichnet, dass** der konvexe Abschnitt (7) und der konkave Abschnitt (9) wenigstens abschnittsweise einen gleichen Krümmungsradius aufweisen.

4. Kältegerät (1) nach Anspruch 2 oder 3, **dadurch gekennzeichnet, dass** das der konvexe Abschnitt (7) und oder der konkave Abschnitt (9) wenigstens bereichsweise sphärisch gestaltet sind.

5. Kältegerät (1) nach einem der vorhergehenden Ansprüche, **dadurch gekennzeichnet, dass** der Verdichter (3) einen Steg (11) aufweist, der zum Verrasten in eine Vertiefung (13) in der Verdunstungsschale (5) eintaucht.

6. Kältegerät (1) nach Anspruch 5, **dadurch gekennzeichnet, dass** der Steg (11) wenigstens bereichsweise federelastisch ausgebildet ist, so dass er in die Vertiefung (13) einfedern kann.

7. Kältegerät (1) nach Anspruch 5 oder 6, **dadurch gekennzeichnet, dass** an der Vertiefung (13) ein federvorgespanntes Rastelement (15) vorgesehen ist, dass mit dem Steg (11) verrastet.

8. Kältegerät (1) nach einem der Ansprüche 5 bis 7, **dadurch gekennzeichnet, dass** die Vertiefung (13) in eine Schräge (17) ausläuft.

9. Kältegerät (1) nach einem der Ansprüche 5 bis 8, **dadurch gekennzeichnet, dass** der Steg (11) als Drahtbügel ausgeführt ist.

10. Kältegerät (1) nach einem der Ansprüche 5 bis 9, **dadurch gekennzeichnet, dass** der Steg (11) oben am Verdichter (13) angeordnet ist.

11. Kältegerät (1) nach einem der vorhergehenden Ansprüche, **dadurch gekennzeichnet, dass** die Verdunstungsschale (5) aus Kunststoff, insbesondere als Spritzgussteil, hergestellt ist.

12. Kältegerät (1) nach einem der vorhergehenden Ansprüche, **dadurch gekennzeichnet, dass** die Verdunstungsschale (5) eine asymmetrische Kontaktfläche zum Verdichter umfasst, wobei die asymmetrische Kontaktfläche abschnittsweise unterschiedliche Krümmungsradien aufweist.

13. Kältegerät (1) nach einem der vorhergehenden Ansprüche, **dadurch gekennzeichnet, dass** die Verdunstungsschale (5) eine gekrümmte Kontaktfläche umfasst, welche einen gekrümmten Abschnitt des Verdichter zumindest teilweise einfasst.

## Claims

1. Refrigeration appliance (1) having a compressor (3) and an evaporation tray (5) for receiving condensation water, wherein the evaporation tray (5) can be latched to the compressor (3), **characterised in that** the evaporation tray (5) surrounds the compressor (3) at least in sections, wherein the evaporation tray (5) can be latched to the compressor (3) by pivoting about the compressor (3).

2. Refrigeration appliance (1) according to claim 1, **characterised in that** the surrounding is realised in such a way that the compressor (3) has a curved convex section (7) which runs inside a curved concave section (9) of the evaporation tray (5).

3. Refrigeration appliance (1) according to claim 2, **characterised in that** the convex section (7) and the concave section (9) have an identical radius of curvature, at least in sections.

4. Refrigeration appliance (1) according to claim 2 or 3, **characterised in that** the convex section (7) and/or the concave section (9) are embodied in a spherical manner, at least partially.

5. Refrigeration appliance (1) according to one of the preceding claims, **characterised in that** the compressor (3) has a web (11) which, for the latching, is inserted into a recess (13) in the evaporation tray (5).

6. Refrigeration appliance (1) according to claim 5, **characterised in that** the web (11) is embodied in an at least partially resilient manner, so that it can deflect into the recess (13).

7. Refrigeration appliance (1) according to claim 5 or 6, **characterised in that** on the recess (13) a spring-pretensioned latching element (15) is provided, which latches with the web (11).

8. Refrigeration appliance (1) according to one of claims 5 to 7, **characterised in that** the recess (13) has a bevel-shaped (17) run-out.

9. Refrigeration appliance (1) according to one of claims 5 to 8, **characterised in that** the web (11) is embodied as a wire bracket.

10. Refrigeration appliance (1) according to one of claims 5 to 9, **characterised in that** the web (11) is disposed on top of the compressor (13).

11. Refrigeration appliance (1) according to one of the preceding claims, **characterised in that** the evaporation tray (5) is manufactured from plastic, in particular as an injection-moulded piece.

12. Refrigeration appliance (1) according to one of the preceding claims, **characterised in that** the evaporation tray (5) comprises an asymmetrical contact surface in relation to the compressor, wherein the asymmetrical contact surface has radii of curvature which differ in sections.

13. Refrigeration appliance (1) according to one of the preceding claims, **characterised in that** the evaporation tray (5) comprises a curved contact surface, which surrounds a curved section of the compressor at least partially.

## Revendications

1. Appareil frigorifique (1) avec un condensateur (3) et un bac d'évaporation (5) pour récolter l'eau de condensation dans lequel le bac d'évaporation (5) s'encliquète sur le condensateur (3), **caractérisé en ce que** le bac d'évaporation (5) borde l'évaporateur (3) au moins par sections, dans lequel le bac d'évaporation (5) s'encliquète sur l'évaporateur (3) en le faisant pivoter autour de l'évaporateur (3).

2. Appareil frigorifique (1) selon la revendication 1, **caractérisé en ce que** le bordage est réalisé de manière à ce que le condensateur (3) présente une section bombée convexe (7) qui s'étend au sein d'une section bombée concave (9) du bac d'évaporation (5).

3. Appareil frigorifique (1) selon la revendication 2, **caractérisé en ce que** la section convexe (7) et la section concave (9) présentent au moins par sections un rayon de courbure identique.

4. Appareil frigorifique (1) selon la revendication 2 ou 3, **caractérisé en ce que** la section convexe (7) et/ou la section concave (9) sont au moins conçues de manière sphérique par zones.

5. Appareil frigorifique (1) selon l'une des revendications précédentes, **caractérisé en ce que** le condensateur (3) présente une âme (11) qui, pour l'encliquetage, plonge dans une cavité (13) du bac d'évaporation (5).

6. Appareil frigorifique (1) selon la revendication 5, **caractérisé en ce que** l'âme (11) est au moins exécutée élastiquement par zones de manière à ce qu'elle puisse faire ressort dans la cavité (13).

7. Appareil frigorifique (1) selon la revendication 5 ou 6, **caractérisé en ce qu'**un élément d'encliquetage élastique précontraint (15) s'encliquète avec l'âme (11) sur la cavité (13).

8. Appareil frigorifique (1) selon l'une des revendications 5 à 7, **caractérisé en ce que** la cavité (13) se termine par une pente (17).

9. Appareil frigorifique (1) selon l'une des revendications 5 à 8, **caractérisé en ce que** l'âme (11) est exécutée sous la forme d'un étrier filaire.

10. Appareil frigorifique (1) selon l'une des revendications 5 à 9, **caractérisé en ce que** l'âme (11) est disposée sur le dessus du condensateur (13).

11. Appareil frigorifique (1) selon l'une des revendications précédentes, **caractérisé en ce que** le bac d'évaporation (5) est fabriqué en plastique, en particulier sous forme de pièce moulée par injection.

12. Appareil frigorifique (1) selon l'une des revendications précédentes, **caractérisé en ce que** le bac d'évaporation (5) englobe une surface de contact asymétrique par rapport au condensateur, la surface de contact asymétrique présentant par sections des rayons de courbure différents.

13. Appareil frigorifique (1) selon l'une des revendications précédentes, **caractérisé en ce que** le bac d'évaporation (5) présente une surface de contact courbée, laquelle borde au moins partiellement une section courbée de l'évaporateur.
